# EUROPÄISCHE PATENTSCHRIFT

(11) **EP 0 115 787 B1**
(45) Veröffentlichungstag und Bekanntmachung des Hinweises auf die Patenterteilung: **27.05.1987**
(21) Anmeldenummer: 84100275.1
(22) Anmeldetag: 12.01.1984
(51) Int. Cl.: B26D 7/01, B26D 7/06

(54) **Vorrichtung zum Halten und Zuführen des Schneidgutes an einer Aufschnitt-Schneidemaschine**
Holding and feeding device for slicing machines
Dispositif pour amener et tenir un produit au couteau d'un tranchoir

(30) Priorität: 10.02.1983 DE 3304612
(43) Veröffentlichungstag der Anmeldung: 15.08.1984
(73) Patentinhaber: Bizerba-Werke Wilhelm Kraut GmbH & Co. KG., D-72336 Balingen (DE)
(72) Erfinder: Maurer, Albrecht, D-7460 Balingen 1 (DE); Frey, Karl, D-7460 Balingen 1 (DE)
(74) Vertreter: Hoeger, Stellrecht & Partner

## Beschreibung

Die Erfindung betrifft eine Vorrichtung zum Halten und Zuführen von Schneidgut an einer Aufschnitt-Schneidemaschine gemäß dem Oberbegriff des Patentanspruchs 1.

Eine Vorrichtung dieser Art ist aus der US-A-2822011 bekannt. Dabei sind an einem plattenförmigen Träger im wesentlichen in einer zur Verschieberichtung des Schlittens parallelen Ebene zwei Finger mit Nadeln in gegenseitigem Abstand angeordnet. Bei schmalem, insbesondere rundem Schneidgut kann nur eine Nadel in das Schneidgut eindringen. Langes Schneidgut erfährt beim Schneiden ein Drehmoment, dem von den hintereinander angeordneten Nadeln nicht ausreichend entgegengewirkt werden kann. Außerdem ist das Ein- und Ausbringen der Nadel bei der bekannten Vorrichtung schwierig, da hierzu lediglich kleine Laschen an den die Nadeln tragenden Fingern vorgesehen sind. Bei einer anderen bekannten Vorrichtung US-A-2126421 sind ebenfalls mehrere Nadeln in einer gemeinsamen, zur Verschieberichtung des Schneidgutschlittens parallelen Ebene vorgesehen, so daß dort die gleichen Nachteile bestehen, die sich insbesondere dann auswirken, wenn die Nadeln zum Halten weicher Schneidgutsorten, beispielsweise Schmierwurst, verwendet werden, weil dann keine ausreichende Fixierwirkung erzielbar ist und die Nadeln das Schneidgut, z. B. durch Deformation erheblich beschädigen.

Es ist Aufgabe der Erfindung, eine gattungsgemäße Vorrichtung so zu gestalten, daß sie das jeweilige Schneidgut weitgehend unabhängig von dessen Umfangs- und Querschnittsform sicher und ohne Beschädigung hält.

Die Aufgabe wird erfindungsgemäß durch die kennzeichnenden Merkmale des Patentanspruchs -1 gelöst.

Bei der erfindungsgemäßen Vorrichtung sind also die Nadeln nicht hintereinander in einer zur Verschieberichtung des Schneidgutschlittens parallelen Ebene, sondern quer dazu in gegenseitigem Abstand angeordnet. Hierdurch können auch schmale Schneidgutstücke, beispielsweise Wurst, gegen auftretende Drehmomente unbeweglich fixiert werden, so daß insbesondere die Nadeln auch ein weiches Schneidgut nicht beschädigen.

Die nachstehende Beschreibung einer bevorzugten Ausführungsform der Erfindung dient im Zusammenhang mit beiliegender Zeichnung der weiteren Erläuterung. Es zeigen :
Figur 1 schematisch eine Vorderansicht einer Aufschnitt-Schneidemaschine ;
Figur 2 eine Seitenansicht der Maschine in Richtung des Pfeiles Z in Fig. 1 ;
Figur 3 eine (um 90° verdrehte) Draufsicht in Richtung des Pfeiles C in Fig. 1 und
Figur 4 eine Schnittansicht entlang der Linie 4-4 in Fig. 3.

Die auf der Zeichnung schematisch dargestellte Aufschnitt-Schneidemaschine 1 umfaßt ein Maschinengestell 2, auf dem ein Kreismesser 3 drehbar gelagert ist. Ein von einem Gehäuseteil 4 umschlossener, nicht dargestellter Motor treibt das Kreismesser 3 rotierend an. Die Schneidebene des Kreismessers ist mit S bezeichnet. Eine parallel zu dieser Ebene verlaufende, verstellbare Anschlagplatte 5 bestimmt in bekannter Weise die Schnittstärke. Das in Scheiben zu zerteilende Schneidgut 6 (in der Zeichnung eine Wurst) wird auf die Auflagefläche 7 eines Schlittens 8 aufgelegt, der in bekannter Weise parallel zur Schneidebene S des Kreismessers 3 gleitverschieblich ist. Das Schneidgut wird auf dem Schlitten 8 liegend dem rotierenden Kreismesser 3 zugeführt und dabei in Anlage an der Anschlagplatte 5 gehalten. Nach jedem Abschneiden einer Scheibe muß das Schneidgut in Zuführrichtung Z nachgeführt und wieder an die Anschlagplatte 5 angelegt werden.

Die auf der Zeichnung dargestellte Aufschnitt-Schneidemaschine ist ein sogenannter « Schrägschneider», bei dem die Schneidebene S, die Auflagefläche 7 des Schlittens 8 und dementsprechend auch die Zuführrichtung Z schräg zur Horizontalen verlaufen. Die im nachstehende zu beschreibende Vorrichtung zum Halten und Zuführen des Schneidgutes gemäß der Erfindung ist jedoch nicht nur für solche Maschinen, sondern auch für Maschinen mit vertikal angeordnetem Kreismesser und horizontal liegender Auflagefläche 7 geeignet.

Die gemäß Fig. 2 zur Vorderseite der Maschine hin schräg verlaufende Auflagefläche 7 weist an ihrer Vorderseite einen nach oben umgebogenen Randabschnitt 9 auf, an dem das zugeführte Schneidgut 6 ebenfalls anliegt (Fig. 2). An der dem Randabschnitt gegenüberliegenden Kante ist an der Auflagefläche 7 eine parallel zur Zuführrichtung Z verlaufende Führungsachse 11 starr angeordnet. Auf der Führungsachse 11 ist mittels einer Führungsbuchse 12 ein als Halte- und Zuführvorrichtung dienender Träger 13 in Z-Richtung gleitverschieblich und (in der Ebene der Fig. 2) schwenkbar gelagert. Der Träger 13 hat die in Fig. 2 dargestellte abgewinkelte Gestalt und reicht in Form eines Schwenkbügels von der Führungsachse 11 bis zu dem am Randbereich 9 anliegenden Schneidgut 6, auf dessen Umfang das freie Ende des Trägers 13 in der aus Fig. 2 ersichtlichen Weise aufsetzbar ist. Vom Träger 13, der parallel zur Zuführrichtung Z verläuft, steht - parallel zur Schneidebene S und senkrecht zur Zuführrichtung Z - ein plattenförmiger Schenkel 14 ab, der an seiner dem Kreismesser 3 zugewandten Seite mit vorspringenden Spitzen 15 versehen ist.

Am freien Ende des Trägers 13 ist ein Greifer 16 angeordnet, der es gestattet, vorübergehend eine feste Verbindung zwischen dem in Zuführrichtung Z verschieblichen Träger 13 und dem Schneidgut 6 herzustellen, so daß letzteres mit Hilfe des auf der Führungsachse 11 geführten Trägers dem Kreismesser 3 zugeführt werden kann. Der Greifer 16 umfaßt eine starr von dem Schenkel 14 abstehende Schwenkachse 17, auf der durch eine Mutter 18 gesichert, eine Buchse 19 drehbar angeordnet ist. Von der Buchse 19 stehen in gegenseitigem Abstand W (Fig. 4) zwei Finger 21 senkrecht ab. Etwa in der Mitte dieser Finger sind ebenfalls abstehend dünne, gekrümmte Nadeln 22 befestigt, die nach unten zum Schneidgut 6 hin weisen. Die Krümmung der dünnen Nadeln 22 verläuft auf zur Schwenkachse 17 konzentrischen Kreisen. Wie dargestellt, verläuft die Schwenkachse 17 ihrerseits parallel zur Zuführrichtung Z. Weiterhin ist an der Buchse 19 starr ein Handhebel 23 befestigt, mit dessen Hilfe die Buchse 19 und die mit ihr starr verbundenen Nadeln 22 hin-und herverschwenkbar sind. Zwei Anschläge 24, 25, an denen der Handhebel 23 jeweils anschlägt, begrenzen den Schwenkwinkel a.

Der plattenförmige Träger 13 weist parallel zur Schneidebene S Schlitze 26 auf. Die Schwenkachse 17 des Greifers 16 liegt oberhalb des Trägers 13. Wird der Greifer 16 aus seiner in Fig. 2 linken, strichpunktierten Lage durch Anfassen am Griff 23 in die mit ausgezogenen Linien dargestellte Lage verschwenkt, so dringen die dünnen, gekrümmten Nadeln 22 leichtgängig in das Schneidgut 6 ein, weil sie konzentrisch zur Schwenkachse 17 gekrümmt verlaufen. Wie aus Fig. 2 ersichtlich, legen sich dabei die freien Endbereiche der Finger 21 tangential auf die Umfangsfläche des Schneidgutes 6 an und begrenzen hierdurch die Eindringtiefe der Nadeln 22 in das Schneidgut. Wegen der verhältnismäßig großen Auflagefläche der Finger 21 am Schneidgut 6 wird dieses dabei nicht deformiert oder beschädigt. Eine Beschädigung des Schneidgutes ist weiterhin auch durch die Führung der Nadeln auf zur Schwenkachse 17 konzentrischen Kreisbahnen ausgeschlossen. Der Abstand W zwischen den Nadeln 22 gewährleistet eine sichere Fixierung am Greifer.

Der Greifer wird in einer von der Schneidebene S entfernten Position über die Nadeln 22 in Wirkverbindung mit dem Schneidgut gebracht. Sobald das Schneidgut 6 durch die eingedrungenen Nadeln 22 fest mit dem Träger 13 verbunden ist, kann dieser während des nacheinander erfolgenden Abschneidens von Scheiben zusammen mit dem an ihm festgehaltenen Schneidgut 6 dem Kreismesser 3 zugeführt werden.

Bei anderen Ausführungsformen der Erfindung können an der Buchse 19 auch mehr als zwei Finger 21 mit Nadeln 22 angeordnet werden. Außerdem könnten an jeweils einem Finger mehr als eine konzentrisch zur Schwenkachse gekrümmte Nadel abstehend angebracht sein.

Zum Aufschneiden von Schneidgut-Reststücken, die kürzer als der Abstand W zwischen zwei Fingern 21 sind, so daß also nur noch eine der spitzen Nadeln 22 in diese Stücke eindringen und sie festhalten könnte, werden diese kurzen Reststücke zwischen das Kreismesser 3 und den Schenkel 14 des Trägers 13 eingelegt, wobei die am Schenkel 14 vorgesehenen, zum Kreismesser 3 hin gerichteten Spitzen 15 in die am Schenkel 14 anliegende Rückseite des Reststückes eindringen und eine Mitnahme beim Bewegen des Schlittens 8 sicherstellen.

## Patentansprüche

1. Vorrichtung zum Halten und Zuführen von Schneidgut (6) an einer Aufschnitt-Schneidemaschine (1) mit einem Maschinengestell (2), mit einem rotierend angetriebenen Kreismesser (3), mit einem verschiebbaren Schneidgutschlitten (8), mit einem schwenkbar auf dem Schlitten (8) gelagerten, quer zu dessen Verschieberichtung gleitverschieblichen Träger (13), der mit seinem freien Ende auf das Schneidgut aufsetzbar ist. mit einem schwenkbar am freien Ende des Trägers (13) angeordneten Greifer (16) mit wenigstens einem Finger (21) und mit einer von dem Finger abstehenden, gekrümmten, spitzen Nadel (22), die in das Schneidgut (6) eindrückbar ist, dadurch gekennzeichnet, daß vom Träger (13) parallel zu dessen Verschieberichtung (Z) starr eine Schwenkachse (17) absteht, auf der eine Buchse (19) drehbar gelagert ist, daß von der Buchse (19) in gegenseitigem, axialem Abstand (W) wenigstens zwei Finger (21) mit je einer Nadel (22) senkrecht abstehen, und daß an der Buchse (19) weiterhin starr ein separater Handhebel (23) zum Verschwenken der Nadeln (22) befestigt ist.

2. Vorrichtung nach Anspruch 1, dadurch gekennzeichnet, daß die Nadeln (22) etwa in der Mitte der Finger (21) angeordnet sind, und daß bei in das Schneidgut (6) eingedrückten Nadeln (22) die freien Endabschnitte der Finger (21) am Schneidgutumfang anliegen und dadurch die Eindringtiefe der Nadeln begrenzen.

3. Vorrichtung nach Anspruch 1 oder 2, dadurch gekennzeichnet, daß der Schwenkbereich des Greifers (16) durch Anschläge (24, 25) begrenzt ist.

## Claims

1. Apparatus for holding and feeding material (6) which has to be sliced on a slicing machine (1) comprising a machine frame (2) with a rotatingly driven circular knife (3), with a displaceable carriage (8) to carry the material to be cut, and with, mounted pivotally on the carriage (8) and adapted for sliding displacement transversally to the direction of displacement of the carriage (8), a carrier (13), the free end of which can be fitted on to the material which is to be sliced, and with a gripper (16) having at least one finger (21) and disposed pivotally on the free end of the carrier (13) and with, projecting from the finger, a curved pointed needle (22) which can be pressed into the material (6) which is to be sliced, characterised in that standing out rigidly from the carrier (13) and parallel with its direction Z of displacement there is a pivot spindle (17) on which there is a rotatably mounted bush (19), and in that standing out at a right angle from the bush (19) and spaced apart axially by a distance (W) there are at least two fingers (21) each of which has a needle (22), and in that there is furthermore rigidly mounted on the bush (19) a separate hand lever (23) for pivoting the needles (22).

2. Apparatus according to Claim 1, characterised in that the needles (22) are disposed substantially in the middle of the fingers (21) and in that when the needles (22) are pressed into the material (6) which is to be sliced, the free end portions of the fingers (21) bear on the circumference of the material to be sliced and so limit the depth of penetration of the needles.

3. Apparatus according to Claim 1 or 2, characterised in that the pivoting range of the gripper (16) is limited by abutments (24, 25).

## Revendications

1. Dispositif de maintien et d'alimentation d'une pièce à trancher (6) à une machine à trancher notamment la charcuterie (1) comportant un bâti de machine (2), un couteau circulaire (3) entraîné en rotation, un chariot (8) pour la pièce à découper pouvant se déplacer, un support (13) coulissant perpendiculairement à cette direction de déplacement et monté pivotant sur le chariot (8) et dont l'extrémité libre peut parfaitement s'appliquer sur la pièce à trancher, une pince (16) disposée basculante à l'extrémité libre du support (13) comportant au moins un doigt (21) et une pointe (22) effilée, courbée, faisant saillie par rapport au doigt et pouvant être enfoncée dans la pièce à trancher (6), caractérisé en ce qu'un axe de basculement (17) rigide, fait saillie du support (13), parallèlement à sa direction de déplacement (Z) sur lequel est monté à rotation un fourreau (19), en ce que deux doigts (21) au moins comportant chacun une pointe (22) font saillie du four- 'reau (19) perpendiculairement à celui-ci, et sont séparés par une distance axiale (W), et en ce qu'un levier à main (23) séparé, est fixé de manière rigide sur le fourreau (19), pour faire se déplacer les pointes (22).

2. Dispositif selon la revendication 1, caractérisé en ce que les pointes (22) sont disposées approximativement au milieu des doigts (21) et en ce que les tronçons d'extrémité libres des doigts (21) reposent sur le pourtour de la pièce à trancher lorsque les pointes (22) sont enfoncées dans la pièce à trancher (6) et en ce qu'ils limitent ainsi la profondeur de pénétration des pointes.

3. Dispositif selon la revendication 1 ou 2, caractérisé en ce que l'amplitude du basculement de la pince (16) est limitée par des butées (24, 25).
